# EUROPÄISCHE PATENTSCHRIFT

(11) **EP 2 303 518 B1**
(45) Veröffentlichungstag und Bekanntmachung des Hinweises auf die Patenterteilung: **19.09.2012**
(21) Anmeldenummer: 09768917.8
(22) Anmeldetag: 15.06.2009
(51) Int. Cl.: B25G 3/18

(54) **STIEL- ODER GRIFFBEFESTIGUNG FÜR HAUSHALTSGERÄTE**
HANDLE OR GRIP ATTACHMENT FOR HOUSEHOLD APPLIANCES
FIXATION DE MANCHE OU DE POIGNÉE POUR APPAREILS MÉNAGERS

(30) Priorität: 26.06.2008 DE 102008030490
(43) Veröffentlichungstag der Anmeldung: 06.04.2011
(73) Patentinhaber: Leifheit AG, 56377 Nassau (DE)
(72) Erfinder: FISCHER, Klaus-Jürgen, 56379 Holzappel (DE); ZENS, Detlef, 57632 Burglahr (DE)
(74) Vertreter: Bungartz, Klaus Peter
(86) Internationale Anmeldenummer: PCT/EP2009/004289
(87) Internationale Veröffentlichungsnummer: WO 2009/156068

(56) Entgegenhaltungen:
- FR-A- 2 348 795
- US-A1- 2003 235 463

## Beschreibung

Die Erfindung betrifft eine Stiel- oder Griffbefestigung für Haushalts- oder Gartengeräte mit einer Hülse in die ein Gegenstück - zunächst zumindest in einem Teilwinkelbereich unabhängig von der Drehstellung relativ zur Hülse - einführbar und anschließend weiter einschiebbar ist.

Stiel- und Griffbefestigungen sind in unterschiedlichsten Ausführungsformen bekannt. Aus der FR 2 348 795 A ist eine Griffbefestigung bekannt, die eine Hülse aufweist, in die ein Anschlussstück einsteckbar ist. Über eine Befestigungsschraube wird dieses Anschlussstück arretiert, wobei es einen Endbereich mit mehreren abgeflachten Bereichen aufweist, die durch die Befestigungsschraube gegen eine korrespondierende Fläche zur Bildung einer Verdrehsicherung gedrückt werden können. Hierüber kann aber keine Zentrierung erfolgen.

Aus der US 2003/0235463 A1 ist ein Stiel bekannt, der aus einer Mehrzahl von Einzelsegmenten besteht, die zusammensteckbar und über Rastzungen miteinander verrastbar sind. Hier erfolgt ebenfalls keine selbststätige Zentrierung, obwohl dann, wenn sich Rastzunge und Rastöffnung in etwas überdecken, durch das Einrasten eine geringe Fehlstellung ausgeglichen wird. Überdecken sich beide jedoch nicht oder nicht weit genug, muss der Benutzer die Segmente solange drehen, bis eine Überdeckung erfolgt, ohne dass er die eingeschobene Rastzunge dabei sehen kann.

Oft ist es wichtig, den Stiel bzw. den Griff in einer bestimmten Drehorientierung zum Gerät auszurichten und zu arretieren. Hierzu ist es üblich, dass der Benutzer die Ausrichtung meist per Augenmass vornimmt und erst anschließend die Arretierung aktiviert. Dies ist umständlich, zweitaufwändig und erfordert zumeist zwingend beide Hände. Andere Griffbefestigungen sind derart ausgebildet, dass die zusammenzusteckenden Teile ausschließlich nur in einer bestimmten Drehstellung überhaupt ineinander einführbar sind. Diese

Ausführungen sind für den Benutzer besonders umständlich zu bedienen.

Es ist die Aufgabe der vorliegenden Erfindung, eine Stiel- oder Griffbefestigung anzugeben, die ein schnelles und einfaches - drehrichtiges - Verbinden von Stiel bzw. Griff einerseits und Gerät andererseits erlaubt und die darüber hinaus eine Einhandbedienung ermöglichen kann.

Die Aufgabe wird durch eine Stiel- bzw. Griffbefestigung gelöst, die dadurch gekennzeichnet ist, dass die Stiel- oder Griffbefestigung eine Einrichtung aufweist, die die Hülse und das Gegenstück während des Einschiebens automatisch relativ zueinander in eine vorgegebene Drehstellung überführt, die erforderlich ist, um die Festlegeelemente miteinander in Eingriff und/oder in Wirkstellung zu bringen.

Die Erfindung hat den Vorteil, dass der Benutzer nicht mehr umständlich Gerät und Griff bzw. Stiel zusammenstecken und gleichzeitig zueinander ausrichten muss, weil das drehrichtige Ausrichten des Griffs bzw. des Stiels nun erfindungsgemäß automatisch während des Zusammenschiebens - nach dem weitgehend unter beliebiger Drehstellung erfolgten Einführen - geschieht.

Vorteilhafter Weise können demgemäss die Hülse und/oder das Gegenstück zylindrisch und/oder im Querschnitt rund ausgebildet und beispielsweise kostengünstig aus Rundmaterial gefertigt sein.

Bei einer besonderen Ausführung ist die Stiel- bzw. Griffbefestigung derart ausgebildet, dass das Gegenstück vollkommen unabhängig von der Drehstellung in die Hülse eingeführt werden kann. Es hat sich jedoch gezeigt, dass ein Teilwinkelbereich von etwa 90 Grad als Fangbereich meistens ausreichend ist, da der Benutzer in der Regel nicht versucht, ein Gerät vollkommen verdreht aufzustecken.

Bei einer besonderen Ausführung ist vorgesehen, dass das Gegenstück und die Hülse mit einer Festlegeeinrichtung - vorzugsweise wieder lösbar - ineinander festlegbar sind. Ein ungewolltes Lösen des Gerätes vom Stiel bzw. vom Griff ist so wirkungsvoll vermieden. Beispielsweise kann vorgesehen sein, dass die Festlegeeinrichtung ein erstes Festlegeelement an der Hülse und ein zweites Festlegeelement an dem Gegenstück aufweist.

Bei einer besonderen Ausführung ist vorgesehen, dass die Festlegeelemente durch Zueinanderführen Festlegungswirkung entfalten und/oder miteinander in Eingriff kommen. Beispielsweise kann vorgesehen sein, dass eines der Festlegeelemente als Federzunge ausgebildet ist und das andere der Festlegeelemente als Aussparung oder Ausnehmung oder Öffnung ausgebildet ist, in die die Federzunge in der Festlegestellung eingreift.

Bei einer ganz besonders vorteilhaften und weitgehend einhändig bedienbaren Ausführungsform ist vorgesehen, dass die Einrichtung die Hülse und das Gegenstück relativ zueinander während des Einführens automatisch in die Drehstellung überführt, die erforderlich ist, um die Festlegeelemente miteinander in Eingriff und/oder in Wirkstellung zu bringen. Insbesondere wenn die Festlegeeinrichtung selbstschließend ausgebildet ist - beispielsweise mit einer in eine Ausnehmung springenden Federzunge - hat der Benutzer außer dem Einführen und Zusammenschieben keine weiteren Ausrichtungs-, Befestigungs-, oder Justiervorgänge vorzunehmen. Dies erleichtert die Bedienung enorm und ermöglicht auch ohne großen Aufwand ein häufiges Wechseln des Gerätes.

Bei einer besonderen Ausführung ist vorgesehen, dass die Einrichtung ein v-förmiges Führungselement aufweist. Beispielsweise kann darüber hinaus vorgesehen sein, dass die Einrichtung eine Führnase aufweist, die in das v-förmige Führungselement einführbar ist. Das Führungselement kann beispielsweise an der Hülse und die Führnase an dem Gegenstück angeordnet sein, wobei auch die umgekehrte Anordnung für bestimmte Anwendungen sinnvoll sein kann.

Prinzipiell besteht keine Einschränkung dahingehend, ob die Hülse an dem zu befestigenden Gerät und das Gegenstück an dem Griff- bzw. Stiel angeordnet ist oder umgekehrt. Vielmehr erlaubt die vorliegende Erfindung eine Anordnung in Abhängigkeit jeweiligen Besonderheiten.

Als Haushaltsgeräte, die mit der erfindungsgemäßen Stiel- oder Griffbefestigung ausgerüstet werden können, kommen beispielsweise einfache Geräte, wie Besen, Wischgeräte, Fensterwischer aber auch aufwendigere Geräte, wie beispielsweise Saugbesen oder Akkukehrer in Betracht.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäße Stiel- oder Griffbefestigung mit der Einrichtung zur Herbeiführung einer vorgegebenen Drehstellung, und
- Fig. 2: die erfindungsgemäße Stiel- oder Griffbefestigung mit ihrer Festlegeeinrichtung.

Fig. 1 zeigt eine erfindungsgemäße Stiel- oder Griffbefestigung 1 für Haushalts- oder Gartengeräte mit einer Hülse 2 in die ein Gegenstück 3 -zunächst in weitgehend beliebiger Drehstellung relativ zur Hülse 2 - einführbar und anschließend weiter einschiebbar ist. Die Stiel- oder Griffbefestigung weist eine Einrichtung 4 auf, die die Hülse 2 und das Gegenstück 3 während des Einschiebens automatisch relativ zueinander in eine vorgegebene Drehstellung überführt. Die Einrichtung 4 beinhaltet ein v-förmiges Führungselement 5 und eine spitz zulaufende Führnase 6, die in das v-förmige Führungselement 5 einführbar ist und in der sich das v-förmige Führungselement 5 automatisch beim Zusammenschieben der Hülse 2 und des Gegenstücks 3 ausrichtet. Das Gegenstück 3 weist eine Bohrung 7 zum Befestigen eines Gerätes auf. In die Hülse 2 kann beispielsweise ein Stiel eingeklebt werden.

Das Gegenstück 3 und die Hülse 2 sind mit einer Festlegeeinrichtung 8 wieder lösbar ineinander festlegbar, was in Fig. 2 dargestellt ist.

Fig. 2 zeigt die in Fig. 1 dargestellte erfindungsgemäße Stiel- oder Griffbefestigung von der anderen Seite mit ihrer Festlegeeinrichtung 8. Eines der Festlegeelemente der Festlegeeinrichtung 8 ist als Federzunge 9 ausgebildet während das andere der Festlegeelemente der Festlegeeinrichtung 8 als Öffnung 10 in der Hülse 2 ausgebildet ist, in die die Federzunge 9 in der Festlegestellung eingreift. Durch Drücken der Federzunge 9 können der Festlegezustand wieder gelöst und Hülse 2 und Gegenstück 3 auseinander gezogen werden. Die Einrichtung 4 zur Herbeiführung einer vorgegebenen Drehstellung überführt die Hülse 2 und das Gegenstück 3 relativ zueinander während des Zusammenschiebens automatisch in die Drehstellung, die erforderlich ist, um die Festlegeelemente 9, 10 der Festlegeeinrichtung miteinander in Eingriff zu bringen, so dass der Benutzer außer dem Einführen und Zusammenschieben keine weiteren Ausrichtungs-, Befestigungs-, oder Justiervorgänge vorzunehmen hat.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste

- 1: Stiel- oder Griffbefestigung
- 2: Hülse
- 3: Gegenstück
- 4: Einrichtung
- 5: Führungselement
- 6: Führnase
- 7: Bohrung
- 8: Festlegeeinrichtung
- 9: Federzunge
- 10: Öffnung

## Patentansprüche

1. Stiel- oder Griffbefestigung (1) für Haushalts- oder Gartengeräte mit einer Hülse in die ein Gegenstück (3) - zunächst zumindest in einem Teilwinkelbereich unabhängig von der Drehstellung relativ zur Hülse (2) - einführbar und anschließend weiter einschiebbar ist, wobei das Gegenstück (3) und die Hülse (2) mit einer Festlegeeinrichtung (8) wieder lösbar ineinander festlegbar sind, wobei die Festlegeeinrichtung (8) Festlegeelemente aufweist, die durch Zueinanderführen Festlegungswirkung entfalten und/oder miteinander in Eingriff kommen und die Festlegeelemente als Federzunge (9) und als Aussparung oder Ausnehmung oder Öffnung (10) ausgebildet sind, in die die Federzunge (9) in der Festlegestellung eingreift, **dadurch gekennzeichnet, dass**
die Stiel- oder Griffbefestigung eine Einrichtung (4) aufweist, die die Hülse (2) und das Gegenstück (3) während des Einschiebens automatisch relativ zueinander in eine vorgegebene Drehstellung überführt, die erforderlich ist, um die Festlegeelemente miteinander in Eingriff und/oder in Wirkstellung zu bringen.

2. Stiel- oder Griffbefestigung (1) nach Anspruch 1, **dadurch gekennzeichnet, dass** die Festlegeeinrichtung (8) ein erstes Festlegeelement an der Hülse (2) und ein zweites Festlegeelement an dem Gegenstück (3) aufweist.

3. Stiel- oder Griffbefestigung (1) nach einem der Ansprüche 1 oder 2, **dadurch gekennzeichnet, dass** die Einrichtung ein v-förmiges Führungselement (5) und eine Führnase (6) aufweist, die in das v-förmige Führungselement (5) einführbar ist.

4. Stiel- oder Griffbefestigung (1) nach Anspruch 3, **dadurch gekennzeichnet, dass** das Führungselement (5) an der Hülse (2) und die Führnase (6) an dem Gegenstück (3) oder das Führungselement (5) an dem Gegenstück (3) und die Führnase (6) an der Hülse (2) angeordnet sind.

5. Stiel- oder Griffbefestigung (1) nach einem der Ansprüche 1 bis 4, **dadurch gekennzeichnet, dass** an der Hülse (2) oder an dem Gegenstück (3) ein Werkzeug oder ein Stiel oder ein Griff befestigbar ist.

6. Stiel- oder Griffbefestigung (1) nach einem der Ansprüche 1 bis 5, **dadurch gekennzeichnet, dass** die Stiel- oder Griffbefestigung derart ausgebildet ist, dass sie mit einer Hand bedienbar ist.

7. Haushalts- oder Gartengerät, **dadurch gekennzeichnet, dass** es eine Stiel- oder Griffbefestigung (1) nach einem der Ansprüche 1 bis 6 aufweist.

## Claims

1. A handle or grip attachment (1) for household appliances or gardening tools, comprising a sleeve, into which a counterpart (3) can be inserted independent from the rotational position relative to the sleeve (2) initially at least in a partial angular range - and can subsequently be inserted farther, wherein the counterpart (3) and the sleeve (2) can be fixed within one another by means of a fixing device (8) so as to be capable of being removed again, wherein the fixing device (8) encompasses fixing elements, which develop a fixing effect by guiding them together and/or which engage with one another and the fixing elements are embodied as flexible tongue (9) and as notch or recess or opening (10), with which the flexible tongue (9) engages in the fixing position, **characterized in that**
the handle or grip attachment encompasses a device (4), which, during the insertion, automatically transfers the sleeve (2) and the counterpart (3) relative to one another into a predetermined rotational position, which is required to engage the fixing elements with one another and/or to bring them in operative position.

2. The handle or grip attachment (1) according to claim 1, **characterized in that** the fixing device (8) encompasses a first fixing element on the sleeve (2) and a second fixing element on the counterpart (3).

3. The handle or grip attachment (1) according to one of claims 1 or 2, **characterized in that** the device encompasses a v-shaped guide element (5) and a guide nose (6), which can be inserted into the v-shaped guide element (5).

4. The handle or grip attachment (1) according to claim 3, **characterized in that** the guide element (5) is arranged on the sleeve (2) and the guide nose (6) is arranged on the counterpart (3) or the guide element (5) is arranged on the counterpart (3) and the guide nose (6) is arranged on the sleeve (2).

5. The handle or grip attachment (1) according to one of claims 1 to 4, **characterized in that** a tool or a handle or a grip can be attached to the sleeve (2) or to the counterpart (3).

6. The handle or grip attachment (1) according to one of claims 1 to 5, **characterized in that** the handle or grip attachment is embodied such that it can be operated with one hand.

7. A household appliance or gardening tool, **characterized in that** it encompasses a handle or grip attachment (1) according to one of claims 1 to 6.

## Revendications

1. Fixation de manche ou de poignée (1) pour des appareils électroménagers ou des outils de jardinage avec une douille dans laquelle est insérable une pièce antagoniste (3) (dans un premier temps dans une zone angulaire partielle, indépendamment de la position en rotation par rapport à la douille (2)), pour être ensuite susceptible d'être introduite plus loin, la pièce antagoniste (3) et la douille (2) pouvant être fixées l'une dans l'autre de manière de nouveau amovible, à l'aide d'un dispositif de fixation (8), le dispositif de fixation (8) comportant des éléments de fixation qui par approche mutuelle développent un effet de fixation et/ou s'engagent l'un dans l'autre et les éléments de fixation étant conçus en tant que languette à ressort (9) et en tant qu'évidement ou échancrure ou orifice (10) dans lequel (laquelle) la languette à ressort (9) s'engage en position de fixation, **caractérisée en ce que**
la fixation de manche ou de poignée comporte un dispositif (4) qui pendant l'introduction fait passer automatiquement la douille (2) et la pièce antagoniste (3) dans une position de rotation prédéfinie relative l'une à l'autre qui est requise pour amener les éléments de fixation en engagement mutuel et/ou en position active.

2. Fixation de manche ou de poignée (1) selon la revendication 1, **caractérisée en ce que** le dispositif de fixation (8) comporte un premier élément de fixation sur la douille (2) et un deuxième élément de fixation sur la pièce antagoniste (3).

3. Fixation de manche ou de poignée (1) selon l'une quelconque des revendications 1 ou 2, **caractérisée en ce que** le dispositif comporte un élément de guidage (5) en forme de V et un tenon de guidage (6) qui peut s'insérer dans l'élément de guidage (5) en forme de V.

4. Fixation de manche ou de poignée (1) selon la revendication 3, **caractérisée en ce que** l'élément de guidage (5) est disposé sur la douille (2) et le tenon de guidage (6) sur la pièce antagoniste (3) ou l'élément de guidage (5) est disposé sur la pièce antagoniste (3) et le tenon de guidage (6) sur la douille (2).

5. Fixation de manche ou de poignée (1) selon l'une quelconque des revendications 1 à 4, **caractérisée en ce qu'**un outil ou un manche ou une poignée peut se fixer sur la douille (2) ou sur la pièce antagoniste (3).

6. Fixation de manche ou de poignée (1) selon l'une quelconque des revendications 1 à 5, **caractérisée en ce que** la fixation de manche ou de poignée est conçue de sorte à pouvoir être manipulée à une seule main.

7. Appareil électroménager ou outil de jardinage, **caractérisé en ce qu'**il comporte une fixation de manche ou de poignée (1) selon l'une quelconque des revendications 1 à 6.
